# EUROPÄISCHE PATENTSCHRIFT

(11) **EP 0 384 141 B1**
(45) Veröffentlichungstag und Bekanntmachung des Hinweises auf die Patenterteilung: **15.12.1993**
(21) Anmeldenummer: 90101363.1
(22) Anmeldetag: 24.01.1990
(51) Int. Cl.: E05C 17/28

(54) **Türschliesser mit einer Feststellvorrichtung**
Door closer with a stopper
Ferme-porte avec un dispositif d'arrêt

(30) Priorität: 21.02.1989 DE 8902002 U
(43) Veröffentlichungstag der Anmeldung: 29.08.1990
(73) Patentinhaber: Gretsch-Unitas GmbH Baubeschläge, D-71254 Ditzingen (DE)
(72) Erfinder: Schröder, Gerhard, D-7533 Tiefenbronn (DE)
(74) Vertreter: Schmid, Berthold, Dipl.-Ing.

(56) Entgegenhaltungen:
- DE-A- 3 806 662
- DE-U- 8 801 896
- US-A- 4 286 412
- US-A- 4 750 236

## Beschreibung

Die Erfindung beziehtseich auf eine Feststellvorrichtung für einen Türschließer, insbesondere einen Obentürschließer, mit einem Gleitarm, dessen festrahmenseitiges Ende eine in einer Führungsschiene verschiebbare Gleitrolle, einen Gleitschuh od. dgl. trägt, wobei seitlich der Gleitbahn der Gleitrolle ein federbelastetes Schwenkglied gelagert ist, das in den Verschiebebereich der Gleitrolle od. dgl. hineinragt und zwei gegenläufig abfallende, hintereinander liegende Aufgleitschrägen aufweist, wobei außerdem die Gleitrolle od. dgl. nach Oberlaufen der ersten Aufgleitschräge in der zu arretierenden Offenstellung durch die Schließfeder des Türschließers an die zweite Aufgleitschräge angedrückt ist, wobei desweiteren ein in sperrendem Sinne am Schwenkglied wirkendes Drehmoment der Feststellvorrlchtung das in entsprechendem Sinne wirkende Drehmoment des Türschließers übertrifft, und wobei schließlich an einer entgegengesetzt zur zweiten Aufgleitschräge weisenden Andrückfläche oder -kante des Schwenkglieds eine Andrückrolle od. dgl. eines am Gehäuse od. dgl. der Vorrichtung schiebbar gelagerten Schiebeglieds unmittelbar anliegt. Siehe DE-A-3 806 662. Diese Türschließer - der Einfachheit halber wird lediglich noch von einem Obentürschließer gesprochen, ohne daß dies einschränkend verstanden werden darf - werden an der Tür bzw. dem oberen Türende befestigt. Sie besitzen einen drehbar gelagerten, als Gleitarm bezeichneten Ausstellarm, dessen türschließerfernes Ende eine Gleitrolle, einen Gleitschuh od. dgl. trägt, die bzw. der in einer am festen Rahmen oder Mauerwerk angebrachten Führungsschiene längsverschiebbar gelagert ist. Die Führungsschiene erstrecht sich dabei vorzugsweise parallel zur oberen Türkante. Bei geschlossener Tür nimmt dieser Gleitarm eine annähernd parallele oder lediglich leicht geneigte Lage zur Türebene und damit auch zur Führungsschienenebene ein, während er bei geöffneter Tür mit beiden einen Winkel bildet.

Die Aufgabe jedes Türschließers ist es, die Tür nach Wegfall der Öffnungskraft, also beispielsweise wenn eine die Tür öffnende Person letztere freigibt, wieder zu schließen. Man ist jedoch nicht grundsätzlich an einem Schließen der Tür interessiert, vielmehr gibt es auch Anwendungsfälle, in denen die Tür in einem gewissen Öffnungswinkel stehen bleiben soll. Dieses Feststellen der Tür in einer geöffneten Drehlage kann man beispielsweise bei einem hydraulischen Türschließer über dessen Hydraulik erreichen. Fehlt eine Hydraullk oder eine vergleichbare Einrichtung, so muß das Feststellen auf andere Weise vorgenommen werden. Dies gilt auch, wenn man eine gegebenenfalls vorhandene Hydraulik für einen bestimmten Öffnungswinkel nicht heranziehen will oder kann.

Aus der DE-OS 38 06 662 ist eine Feststellvorrichtung bekannt, bei der das Feststellen der Tür mit Hilfe eines Elektromagneten erfolgt.

Bei dieser bekannten Feststellvorrichtung ist an einem in einer Führungsschiene verschiebbar angeordneten ersten Schlitten ein zweiter Schlitten verschiebbar gelagert. Das Verstellen bzw. Einstellen das Feststellwinkels erfolgt durch Positionieren und Feststellen des ersten Schlittens, während das Feststellen der Tür einer geöffneten Drehlage das Zusammenwirken des zweiter Schlittens mit einem außerhalb der Bewegungsbahn des Schwenkglieds am ersten Schlitten angeordneten Elektromagneten erfordert. Die mit dem beweglichen Schwenkglied zusammenwirkende Lagerrolle wird beim Bewegen des Fensterflügels relativ zum zweiten Schlitten gegen eine Druckfeder verschoben. Wenn bei eingeschaltetem Elektromagneten die Tür unter Wirkung des Türschließers in Schließstellung geschwenkt wird, kann die Gleitrolle das Schwenkglied nicht passieren, und die Tür ist in einer geöffneten Drehlage festgestellt. Das Zudrücken der Tür von Hand oder das Abschalten des Elektromagneten hebt das Feststellen der Tür auf. Beim Öffnen der Tür wird das Passieren der Gleitrolle weder bei eingeschaltetem noch bei ausgeschaltetem Elektromagneten durch das Schwenkglied verhindert. Diese Feststellvorrichtung macht einerseits die Verwendung einer zusätzlichen Druckfeder notwendig, und andererseits ist bei dieser Konstruktion grundsätzlich die Verwendung eines Elektromagneten erforderlich.

Der Erfindung liegt daher die Aufgabe zugrunde, einen Türschließer mit einer Feststellvorrichtung zu schaffen, die in ihrer Grundausführung rein mechanisch arbeitet, robust aufgebaut ist und ein sicheres Funktionieren gewährleistet.

Die Aufgabe wird erfindungsgemäß dadurch gelöst, daß am Schiebeglied das eine Ende zumindest einer Belastungsfeder für das Schwenkglied anliegt, deren anderes Ende am Gehäuse od. dgl. der Vorrichtung abgestützt ist, und daß die Andrückrolle unverschiebbar am Schiebeglied gehalten ist, wobei das im sperrenden Sinne am Schwenkglied wirkende Drehmoment der Feststellvorrichtung mindestens durch die Belastungsfeder oder -federn des Schwenkglieds erzeugt ist.

Diese rein mechanische Feststellvorrichtung, die sich wie alle mechanischen Vorrichtungen durch besondere Robustheit und Funktionssicherheit auszeichnet, ist sehr einfach aufgebaut und, weil nur wenige Teile notwendig sind, auch preiswert zu fertigen. Die vorrichtung wird seitlich, beispielsweise an die Unterseite der Führungsschiene, so anmontiert, daß ihr federbelastetes Schwenkglied in der Arbeitssteilung in den Bewegungsbereich der Gleitrolle hineinragt. Beide müssen einander so zugeordnet sein, daß die Gleitrolle beim Öffnen der Tür gegen das Schwenkglied hin verschoben wird und im Zusammenwirken mit der ersten Aufgleitschräge das Schwenkglied so weit nach unten wegschwenkt, bis sie sich über das Schwenkglied hinweg weiterbewegen kann. Öffnet man die Tür über die für die Feststellung vorgesehene Schwenklage hinaus, so führt sie der Türschließer nach Wegfall der Öffnungskraft in Richtung der Schließlage zurück. Nunmehr steht aber aufgrund der Kraft der Belastungsfeder oder -federn das Schwenkglied wiederum im Verschiebebereich der rückkehrenden Führungsrolle. Sie trifft jedoch aufgrund ihrer nunmehr gegenläufigen Verschiebebewegung auf die zweite Aufgleitschräge auf. Die Schließkraft des Türschließers ist nicht in der Lage, im Zusammenwirken von Gleitrolle und zweiter Aufgleitschräge das Schwenkglied abermals in entsperrendem Sinne zu drehen.

Das Moment aus der oder den Belastungsfedern des Schwenkglieds ist nämlich größer als das in Gegenrichtung wirkende Moment aus der Schließkraft des Türschließers. Infolgedessen bleibt die Tür in der durch diese Feststellvorrichtung vorgegebenen Öffnungslage stehen. Sie kann aber ohne weiteres geschlossen werden, indem man den Türflügel durch eine einsprechende Kraft, beispielsweise von Hand, in Schließrichtung belastet. Eine solche von Hand aufgegebene Kraft ist zumindest in Verbindung mit der Schließkraft des Türschließers in der Lage, die "Sperrkraft" der Belastungsfeder oder -federn bzw. das hieraus resultierende Moment zu überwinden. Sobald die Gleitrolle od. dgl. wieder der ersten Aufgleitschräge zugeordnet ist, kann die Handkraft entfallen, weil nunmehr die Schließkraft des Türschließers zum vollständigen Schließen der Tür ausreicht.

Eine Weiterbildung der Erfindung sieht vor, daß das Schwenkglied als drehbar an einem Grundkörper, Gehäuse od. dgl. der Vorrichtung gelagerter Hebel ausgebildet ist, der mit zumindest einem Teil seiner Längskante die beiden Aufgleitschrägen bildet, wobei in der Arbeitsstellung des Schwenglieds die erste Aufgleitschräge mit der Längsachse der Führungsschiene einen größeren Winkel bildet als die zweite Aufgleitschräge und daß das Schwenkglied mit einem rückwärtigen Ansatz versehen und dadurch als zweiarmiger Hebel ausgebildet ist, wobei der rückwärtige Ansatz das als Raste ausgebildete eine Teil einer Arretierungsvorrichtung für die wirkungslose Steilung bildet, deren anderes Teil mit einer Rastaufnahme versehen ist, wobei ferner die Rastaufnahme in den Schwenkbereich der Raste bringbar ist. Dadurch kann beim Öffnen der Tür die Gleitrolle od. dgl. ohne besonderen Kraftaufwand leicht über die erste Aufgleitschräge hinwegbewegt werden, die man vorzugsweise auch länger ausbildet als die zweite, während dann die zweite aufgrund ihrer größeren Schräglage und auch der Krafteinleitung bezüglich der geometrischen Schwenkachse des Schwenkglieds in der Art eines verschwenkbaren Anschlags wirkt. In der Praxis wird es so sein, daß man die Tür zunächst etwas weiter öffnet, als die vorgesehene Feststellöffnungsweite und dann nach Freigabe die Tür die Gleitrolle nach mehr oder weniger kurzem Drehwinkel, in Schließrichtung gesehen, an der zweiten Aufgleitschräge auftrifft, wodurch dann die Schließbewegung beendet wird. Im "Normalbetrieb" ist diese Arretierungsvorrichtung unwirksam, d. h. die Tür wird ab einem gewissen Öffnungswinkel in der zugeordneten Öffnungsstellung festgehalten, wenn man sie freigibt. Es gibt aber auch Anwendungsfälle, wo man auf das Feststellen der Tür kurzzeitig oder für eine gewisse Zeit gerne verzichten möchte. Mit Hilfe dieser Arretierungsvorrichtung kann man nun die Feststellvorrichtung so lange außer Kraft setzen, wie dies erwünscht ist. Hierzu bedarf es lediglich der Überführung der Rastaufnahme in eine wirksame Stellung, in der sie das Drehen des Schwenkgliedes unterbindet. Dabei ist die Belastungsfeder der Vorrichtung verhältnismäßig stark gespannt, so daß sie nach dem Verbringen der Rastaufnahme aus dem Bewegungsbereich der Raste das Schwenkglied sofort in die wirksame Stellung überführt. Hieraus erkennt man auch, daß die Arretierungsvorrichtung durch die Belastungsfeder oder -federn sicher in der Sperrlage gehalten wird.

Eine andere Ausbildung der Erfindung besteht darin, daß das andere Ende der bzw. jeder Belastungsfeder über eine Druckplatte am Gehäuse od. dgl. abgestützt ist und die Druckplatte verschieb- und feststellbar am Gehäuse od. dgl. gelagert ist, wobei die Druckplatte mittels einer am Gehäuse od. dgl. gelagerten Schraube verschiebbar ist. Auf diese Weide läßt sich eine Federspanneinrichtung gut unterbringen, wodurch diese Vorrichtung leicht an den jeweiligen Türschließer bzw. eine entsprechend schwere Tür anzupassen ist.

Die Andrückfläche des Schwenkglieds verläuft in Weiterbildung der Erfindung in dessen Arbeitsstellung derart geneigt zur Längsachse der Führungsschiene, daß sie beim Drehen des Schwenkglieds in eine wirkungslose Stellung das Schiebeglied gegen den Widerstand seiner Belastungsfeder bzw. -federn verschiebt. Der Winkel, den die Andrückfläche beispielsweise mit einer senkrecht zur Türebene und zur Längsachse der Führungsschiene verlaufenden Ebene einschließt, liegt beispielsweise in der Größenordnung von 10 bis 30°. In Abhängigkeit von diesem Winkel sowie dem Schwenkwinkel des Schwenkglieds ergibt sich eine mehr oder weniger große Verschiebebewegung des Schiebers gegenüber dem Vorrichtungsgehäuse od. dgl., und hieraus resultiert dann eine dementsprechende Federkaft für das Rückstellen dieses Systems. Im übrigen wird die Bewegung des Schwenkglieds in seine Arbeitsstellung zweckmäßigerweise durch einen Anschlag arretiert, sofern sich dies nicht auf andere Weise erreichen läßt, beispielsweise durch Ausnutzung der Führungsschiene oder Entspannen der Belastungsfeder in der Arbeitsstellung.

In besonders vorteilhafter Weise befindet sich die Rastaufnahme an einem im Gehäuse od. dgl. quer zur Drehachse des Schwenkglieds verschiebbaren Rastglied, welches man insbesondere mit einer entsprechender Handhabe versieht, so daß man es leicht von der Arbeits-in die Freigabestellung und umgekehrt verschieben kann. Um einen Mißbrauch zu verhindern, kann man die Handhabe abnehmbar anbringen.

Eine weitere bevorzugte Ausführungsform der Erfindung besteht darin, daß das Gehäuse od. dgl. der Vorrichtung längsverschiebbar an der Führungsschiene oder einem mit dieser verbundenden Zusatzprofil gelagert sowie mittels einer Festsetzvorrichtung in jeder Verschiebelage festsetzbar ist. Dies ermöglicht nicht nur das nachträgliche Anbringen der Festsetzvorrichtung an bereits vorhandenen Türen, sondern die Placierung quasi an beliebiger Stelle der Führungsschiene, so daß, zumindest in weiten Grenzen, die Tür bei jedem Öffnungswinkel arretiert werden kann. Im Falle eines Zusatzprofils kann man dies vorteilhafterweise mit der Führungsschiene kombinieren, wodurch sich der Montageaufwand verringert und eine besonders vorteilhafte optische Konstruktion entsteht. Hier ist vor allen Dingen die gewissermaßen verdeckte Unterbringung der Feststellvorrichtung am festen Rahmen zu erwähnen.

Eine weitere sehr vorteilhafte Variante der Erfindung ergibt sich aus Anspruch 9. Sie ermöglicht die Verwendung des Türschließers mit dieser Feststellvorrichtung beispielsweise an einer Brandschutztür, und zwar in Verbindung mit einen Brandmelder od. dgl. Bezogen auf ein und denselben Türschließer muß bei dieser Vorrichtung die Kraft der Belastungsfeder oder -federn geringer sein als bei den Ausführungen ohne Elektromagnet, weil sich dessen Haltekraft zur Kraft der Belastungsfedern addiert. Die Kraft der Belastungsfeder sollte, bezogen auf die vorstehend beschriebene Variante, etwa um die Magnetkraft verringert sein. Wenn im Brandfalle der Brandmelder od. dgl. den Strom zum als Haltemagnet ausgebildeten Elektromagneten unterbricht, so verringert sich dadurch das am Schwenkglied angreifende, es in eine Arbeitsstellung überführende Drehmoment, und es kann sich nunmehr das in Gegenrichtung wirkende nunmehr größere Moment aus der Kraft des Türschließers auswirken. Infolgedessen wird das Schwenkglied von der Führungsrolle niedergedrückt und die Tür geschlossen. Die Kraft der Belastungsfeder ist trotz ihrer geringeren Größe aber auch in der Lage, bei geschlossener Tür alle ausgelenkten Teile der Feststellvorrichtung wieder in ihre Arbeitsstellung zu überführen. Sobald die Kraft des Elektromagneten wieder vorhanden ist, kann die geöffnete Tür mit dieser Feststellvorrichtung wieder arretiert werden.

Die Erfindung wird nachstehend anhand der Zeichnung näher erläutert. Die Zeichnung zeigt zwei Ausführungsbeispiele der Erfindung. Hierbei stellen dar:
- Fig. 1: eine abgebrochene Vorderansicht einer Tür mit eingebautem Obentürschließer mit Feststollvorrichtung, jedoch ohne Festrahmen,
- Fig. 2: eine Draufsicht auf Fig. 1 mit einem horizontal geschnittenen drehachsseitigen Festrahmenholm,
- Fig. 3: im vergrößertem Maßstab einen parallel zur Türebene geführten Schnitt durch die erfindungsgemäße Feststellvorrichtung,
- Fig. 4: eine Draufsicht auf Fig. 3,
- Fig. 5: einen Schnitt gemäß der Linie V-V der Fig. 4,
- Fig. 6: einen Schnitt gemäß der Linie VI-VI der Fig. 3,
- Fig. 7: einen Schnitt gemäß der Linie VII-VII der Fig. 3,
- Fig. 8: eine der Fig. 3 entsprechende Darstellung mit zusätzlich eingezeichneter Führungsschiene bei wirkungsloser Feststellvorrichtung,
- Fig. 9: einen abgebrochenen Schnitt gemäß der Linie IX-IX der Fig. 8.
- Fig. 10: eine Vorderansicht der Fig. 8,
- Fig. 11: eine der Fig. 3 entsprechende Darstellung einer zweiten Ausführungsform.

Die Tür 1 ist drehbar an einem festen Rahmen 2 gelagert. Sie besitzt zu diesem Zwecke wenigstens zwei übereinander angeordnete Drehlager 3, von denen das obere in Fig. 1 zu sehen ist. Am oberen Ende der Tür ist ein Türschließer 4 befestigt, der infolgedessen als sogenannter Obentürschließer ausgebildet ist. Am festen Rahmen befindet sich die Führungsschiene 5, in welche das am freien Ende eines mit dem Türschließer 4 gekuppelten bzw. drehbar daran gelagerten Gleitarm 6 angebrachte Gleitelement, beispielsweise ein Gleitschuh, eine Gleitrolle 7 od. dgl. senkrecht zur Bildebene der Fig. 1 verschiebbar gelagert ist. Das türschliesserseitige Ende des Gleitarms 6 ist drehfest mit der Antriebswelle des Türschließers gekuppelt. Öffnet man die Tür in Pfeilrichtung 8, so bewirkt dies einerseits ein Drehen des Gleitarms durch die Antriebswelle und andererseits ein Drehen sowie Längsverschieben des Gleitelements bzw. der Gleitrolle 7 in der Führungsschiene 5 in Pfeilrichtung 9. Die Wirkungsweise des hydraulischen Obentürschließers als solche ist bereits bekannt. Durch das Drehen der Antreibswelle wird über einen entsprechenden Umsetzungsmechanismus ein Kolben im Türschließer verschoben, der ein in letzteren eingefülltes Medium von einem vor dem Kolben befindlichen Zylinderraum in einen dahinter angeordneten verdrängt. Dabei wird eine Rückstellfeder des Türschließers gespannt, welche den Kolben nach Loslassen der Tür wieder in die Ausgangslage zurückdreht. Beim Zurückdrehen und der hierdurch verursachten Rückströmung fließt das Hydraulikmedium über einen anderen Strömungsweg als beim Öffnen der Tür wieder zurück.

Soll die Tür nicht grundsätzlich geschlossen, sondern in einer bestimmten Öffnungsstellung festgehalten werden, so benötigt man eine Feststellvorrichtung, welche die geöffnete Tür trotz des von Türschließer auf sie ausgeübten schließ-Drehmoments in der betreffenden Drehöffnungsstellung festhält. Zwei Ausführungsbeispiele einer solchen Feststellvorrichtung sind in der Zeichnung dargestellt und werden nachstehend detailliert beschrieben.

Ein wichtiges Element der Feststellvorrichtung ist ein Schwenkglied 10, welches mittels wenigstens einer, bei den Ausführungsbeispielen aber mittels zweier Federn 11 in Pfeilrichtung 12 belastet ist. Die Drehachse des Schwenkglieds 10 ist mit 13 bezeichnet. Aus Fig. 3 erkennt man, daß das Schwenkglied 10 in seiner Arbeitsstellung in den Verschiebebereich der Gleitrolle 7 hineinragt. Hierbei ist allerdings die Stellung der Gleitrolle gezeichnet, die sie bei festgestellter Tür einnimmt. Bei geschlossener Tür steht sie wesentlich weiter rechts, d. h., sie wird beim Öffnen der Tür in Pfeilrichtung 14 entlang ihrer Gleitbahn 15 verschoben.

Das Schwenkglied 10 besitzt zwei gegenläufig abfallende, in Bezug auf die Bewegungsrichtung 14 hintereinanderliegende Aufgleitschrägen 16 und 17. Die erste Aufgleitschräge 16 istlänger als die zweite Aufgleitschräge 17. Mit der Längsachse der Führungsschiene 5 schließt die Aufgleitschräge 16 einen Winkel 56 und die Aufgleitschräge 17 einen demgegenüber kleineren Winkel 57 ein. Ausgehend von der geschlossenen Tür 1 erreicht die Gleitrolle 7 zunächst die etwas flacher verlaufende erste Aufgleitschräge 16. Eine genügend große Handkraft beim Öffnen der Tür bewirkt ein Drehen des Schwenkglieds 10 entgegen dem Pfeil 12 bei gleichzeitigem Spannen bzw. stärkeren Spannen der Belastungsfeder oder - federn 11. Der Einfachheit halber wird nachstehend lediglich noch von "Belastungsfedern" gesprochen, ohne daß dies einschränkend gemeint ist.

Die beiden Aufgleitschrägen 16 und 17 gehen bei den Ausführungsbeispielen unmittelbar ineinander über. Sobald die Gleitrolle 7 die höchste Kante 18 des Schwenkgliedes 10 überlaufen hat, kann dieses aufgrund der Kraft der Federn 11 wieder in die aus Fig. 3 ersichtliche Arbeitsstellung gehen. Die Schwenkendbewegung wird mittels eines Anschlage, z.B. eines kleinen Bolzens 19 od. dgl. Element gesichert, der in ein entsprechendes Langloch, einen Durchbruch od. dgl. eines Gehäuses 20 der Feststellvorrichtung eingreift. Statt dessen kann man auch eine kleine Prägung anbringen, die mit einer Gegenprägung zusammenwirkt.

Das Schwenkglied 10 ist bei beiden Ausführungsbeispielen ein doppelarmiger Hebel. Der in der Zeichnung linke Hebelarm bildet mit seiner nach oben weisenden Längskante die beiden Aufgleitschrägen 16 und 17. Daran schließt sich ein nach unten weisender hakenartiger Ansatz 21 an. Bei wirkungsloser Feststellvorrichtung umgreift der Haken eine Andrückrolle 22 (Fig. 8). In der aus Fig. 3 ersichtlichen Arbeitsstellung des Schwenkglieds 10 verläuft dessen am hakenartigen Ansatz 21 angebrachte Andrückfläche 23 unter einem spitzen Winkel 24 zu einer gedachten Vertikalebene 25 senkrecht zur Türebene und zur Längsachse der Führungsschiene 5. Weil die Andrükkrolle 22 an einem im Sine des Doppelpfeils 26 verschiebbar am Gehäuse der Vorrichtung gelagerten Schiebeglied 27 befestigt ist, bewirkt die Schrägstellung der Andrückfläche 23 im Zusammenwirken mit der Andrückrolle 22 bei einem Drehen des Schwenkgliedes 10 entgegen dem Pfeil 12 eine seitliche Verlagerung des Schiebeglieds 27 in Pfeilrichtung 28 bei gleichzeitigem Spannen der Belastungsfedern 11. Zu einem solchen Verschieben kommt es, wenn man mit der Gleitrolle 7 in Pfeilrichtung 28 gegen die zweite Aufgleitfläche 17 mit genügend großer Kraft drückt. Zwar wird vom Türschließer bzw. dessen Schließfeder eine derartige Kraft über die Gleitrolle 7 auf das Schwenkglied 10 aufgegeben, jedoch bewirken die beiden Belastungsfedern 11 über das Schiebeglied 27 und die Andrückrolle 22 ein gegenläufiges Drehmoment, also ein Drehmoment im Uhrzeigersinne, welches größer ist und infolgedessen dem in Gegenuhrzeigersinne wirkenden Drehmoment des Türschließers erfolgreich entgegenwirkt. Erst wenn man durch Drücken gegen die Tür an der zweiten Aufgleitschräge 17 eine noch stärkere Kraft aufbringt, überwiegt das Drehmoment im Gegenuhrzeigersinne, und dann vermag die Gleitrolle 7 das Schwenkglied 10 in die aus Fig. 8 ersichtliche Freigabestellung zu drehen. Man ersieht beispielsweise auf Fig. 3, daß die beiden Aufgleitschrägen 16 und 17 einen etwa 90°-Winkel miteinander einschließen. Aus Fig. 8 ergibt sich, daß die erste Aufgleitschräge 16 beim Überfahren der höchsten Kante 18 etwa parallel zur Längsachse der Führungsschiene 5 verläuft bzw. damit einen ganz spitzen Winkel einschließt.

Der zweite Hebelarm des Schwenkgliedes 10 bildet einen rückwärtigen Ansatz 29. Er, oder genauer gesagt sein freies Ende, bildet eine Raste 30 einer Arretierungsvorrichtung 31. Das zweite Teil dieser Arretierungsvorrichtung bildet eine Rastaufnahme 32. Diese befindet sich an einem Verrastglied 33, welches im Sinne des Doppelpfeils 26 längsverschiebbar am Vorrichtungsgehäuse 20 gelagert ist. Die Längsführung ist in Fig. 3 mit 34 bezeichnet. Dort nimmt das Rastglied 33 seine wirkungslose Stellung ein, während es sich in Fig. 8 in seiner wirksamen Stellung befindet. Dabei greift dann die Raste 30 in den kerbenartigen rechten Teil der Rastaufnahme 32 ein. Nunmehr kann sich die Kraft der Federn 11 nicht auswirken, und infolgedessen ist die Feststellvorrichtung außer Kraft gesetzt.

Ein abnehmbarer Griff 35 ist mit Hilfe seines zapfenartigen Ansatzes drehfest mit dem Rastglied 33 gekuppelt. Eine Schraube sichert diese Verbindung. Nachdem sich an beiden stirnseitigen Enden des Rastglieds 33 je eine Aufnahme 36 und eine Gewindebohrung befinden, kann man den Griff wahlweise an einem der beiden Enden des Rastglieds 33 anmontieren. Der Türschließer ist somit sowohl für DIN-rechte als auch DIN-linke Türen verwendbar.

Wie man besonders gut aus Fig. 4 ersieht, besteht das Gehäuse 20 der Vorrichtung vorzugsweise aus zwei plattenförmigen Körpern 37 und 38, die über Distanzelemente 39 und 40 zusammengehalten sind. Ersteres ist ein eingenieteter Distanzbolzen (Fig. 4), während das Distanzelement 40 als eingenietete Buchse ausgebildet ist, die ein Innengewinde 41 trägt. Die Belastungsfedern 11 stecken in entsprechenden Sackbohrungen des Schiebeglieds 27 und stützen sich dadurch mit ihrem in der Zeichnung jeweils linken Ende am Schiebeglied ab. Ihr jeweils rechtes Ende liegt an einer Druckplatte 42 an, die in gleichem Sinne wie das Schiebeglied 27 längsverschiebbar am Gehäuse 20 der Vorrichtung gelagert ist. An der rückwärtigen Fläche der Druckplatte 42 greift das freie Ende einer Einstellschraube 43 an, die in einem Quersteg 44 od. dgl. des Gehäuses 20 verschraubbar ist. Mit Hilfe der Schraube 43 kann man somit die Spannung der Federn 11 einstellen.

Die Führungsschiene 5 ist gemäß Fig. 10 als im Querschnitt C-förmige Schiene ausgebildet und einstückig mit einem Zusatzprofil 45 gefertigt. In letzterem ist die erfindungsgemäße Feststellvorrichtung verschieb- und arretierbar gelagert. Man kann sie somit quasi jeder beliebigen Stelle des oberen Festrahmenquerholms zuordnen. Wenn sie in die richtige Position gebracht wurde, so wird diese mit Hilfe einer Festsetzvorrichtung 46 gesichert (Fig. 9). Diese besteht im wesentlichen aus einer Klemmplatte 47 sowie einer Klemmschraube 48. Letztere durchsetzt einen Längsschlitz 49 der Profilschiene bzw. des Zusatzprofils 45. Es ist leicht einzusahen, daß man durch Festziehen der Schraube 48 die Klemmplatte 47 außen an dem Profilschenkel 50 anpressen und dadurch die erfindungsgemäße Feststellvorrichtung verschiebefest sichern kann. Bei dieser Gelegenheit wird noch darauf hingewiesen, daß die durch die beiden Aufgleitschrägen 16 und 17 gebildete Ecke des Schwenkglieds 10 einen Profilschlitz 51 von unten nach oben durchsetzt.

Der plattenförmige Körper 37 des Vorrichtungsgehäuses 20 ist mit einem Durchbruch 52 versehen. In diesen kann man gemäß Fig. 11 einen Elektromagneten 53 einsetzen. Wenn man das Schiebeglied 27 aus ferromagnetischem Material herstellt oder an seiner Außenseite eine entsprechende Platte anbringt, so zieht der erregte Elektromagnet 53 das Schiebeglied 27 in die aus Fig. 11 ersichtliche Stellung und hält es darin fest. Unterstützt wird diese Bewegung bei der zweiten Ausführungsform der Erfindung durch die Belastungsfedern 11. Diese sind allerdings schwächer oder schwächer eingestellt als beim ersten Ausführungsbeispeil, weil beide Kräfte zusammen, nämlich die Federkraft und die Magnetkraft, etwa gleich groß sein sollen wie die Federkraft der Variante ohne Elektromagnet. Dies gilt für ein und dieselbe oder zumindest ähnliche Schließkraft des Türschließers 4. Um den Elektromagneten and elektrische Netz anschließen zu können, ist an der Vorrichtung bzw. an deren Gehäuse 20 noch ein Stromabnehmer 54 befestigt, der mit dem Elektromagneten 53 verbunden oder zumindest verbindbar ist. Er wirkt mit Leiterbahnen 55 zusammen, die an einem Montageprofil 58 vorgesehen sind. Mit Hilfe des letzteren wird die Führungsschiene 5 direkt oder indirekt am festen Rahmen anmontiert.

Bei erregtem Magneten 53 überwiegen die elektromagnetische Haltekraft und die Kraft der Federn 11 bzw. das hieraus resultierende Drehmoment in Pfeilrichtung 12 genenüber der Schließkraft des Türschließers 4 bzw. dem hieraus resultierenden, im Gegenuhrzeigersinne am Schwenkglied 10 wirkenden Drehmoment. Wenn der Strom zum Elektromagneten 53 beispielsweise mit Hilfe eines Brand- oder Rauchmelders unterbrochen wird, so entfällt die Haltekraft des Elektromagneten 53, und dann ist das Drehmoment aus den Federn 11 kleiner als das aus der Schließkraft des Türschließers resultierende Gegen-Drehmoment, weswegen der Türschließer nunmehr in der Lage ist, über die Gleitrolle 7 das Schwenkglied 10 entgegen dem Pfeil 12 niederzudrücken und die Tür zu schließen.

## Patentansprüche

1. Feststellvorrichtung für einen Türschließer (4), insbesondere einen Obentürschließer, mit einem Gleitarm (6), dessen festrahmenseitiges Ende eine in einer Führungsschiene (5) verschiebbare Gleitrolle (7), einen Gleitschuh od.dgl. trägt, wobei seitlich der Gleitbahn (15) der Gleitrolle (7) ein federbelastetes Schwenkglied (10) gelagert ist, das in den Verschiebebereich der Gleitrolle od.dgl. hineinragt und zwei gegenläufig abfallende, hintereinanderliegende Aufgleitschrägen (16, 17) aufweist, wobei außerdem die Gleitrolle (7) od.dgl. nach Überlaugen der ersten Aufgleitschräge (16) in der zu arretierenden Offenstellung durch die Schließfeder des Türschließers (4) an die zweite Aufgleitschräge (17) angedrückt ist, wobei desweiteren ein in sperrendem Sinne am Schwenkglied (10) wirkendes Drehmoment (12) der Feststellvorrichtung das in entsperrendem Sinne wirkende Drehmoment des Türschließers (4) übertrifft, und wobei schließlich an einer entgegengesetzt zur zweiten Aufgleitschräge (17) weisenden Andrückfläche (23) oder -kante des Schwenkglieds (10) eine Andrückrolle (22) od.dgl. eines am Gehäuse (20) od.dgl. der Vorrichtung schiebbar gelagerten Schiebeglieds (27) unmittelbar anliegt, dadurch gekennzeichnet, daß am Schiebeglied (27) das eine Ende zumindest einer Belastungsfeder (11) für das Schwenkglied (10) anliegt, deren anderes Ende am Gehäuse (20) od.dgl. der Vorrichtung abgestützt ist, und daß die Andrückrolle (22) unverschiebbar am Schiebeglied (27) gehalten ist, wobei das in sperrendem Sinne am Schwenkglied (10) wirkende Drehmoment (12) der Feststellvorrichtung mindestens durch die Belastungsfeder oder -federn (11) des Schwenkglieds (10) erzeugt ist.

2. Feststellvorrichtung nach Anspruch 1, dadurch gekennzeichnet, daß das Schwenkglied (10) als drehbar an einem Grundkörper, Gehäuse (20) od.dgl. der Vorrichtung gelagerter Hebelarm ausgebildet ist, der mit zumindest einem Teil seiner Längskante die beiden Aufgleitschrägen (16, 17) bildet, wobei in der Arbeitsstellung des Schwenkglieds (10) die erste Aufgleitschräge (16) mit der Längsachse der Führungsschiene (5) einen größeren Winkel (56) bildet als die zweite Aufgleitschräge (17), und daß das Schwenkglied (10) mit einem rückwärtigen Ansatz (29) versehen und dadurch als zweiarmiger Hebel ausgebildet ist, wobei der rückwärtige Ansatz das als Raste (30) ausgebildete eine Teil einer Arretierrungsvorrichtung (31) für die wirkungslose Stellung bildet, deren anderes Teil mit einer Rastaufnahme (32) versehen ist, wobei ferner die Rastaufnahme (32) in den Schwenkbereich der Raste (30) bringbar ist.

3. Feststellvorrichtung nach Anspruch 1 oder 2, dadurch gekennzeichnet, daß das andere Ende der bzw. jeder Belastungsfeder (11) über eine Druckplatte (42) am Gehäuse (20) od.dgl. abgestützt ist, und die Druckplatte (42) verschieb- und feststellbar am Gehäuse (20) od.dgl. gelagert ist, wobei die Druckplatte (42) mittels einer am Gehäuse (20) od.dgl. gelagerten Schraube (43) verschiebbar ist.

4. Feststellvorrichtung nach wenigstens einem der Ansprüche 1 bis 3, dadurch gekennzeichnet, daß die Andrückfläche (23) des Schwenkglieds (10) in dessen Arbeitsstellung derart geneigt zur Längsachse der Führungsschiene (5) verläuft, daß sie beim Drehen des Schwenkglieds in eine wirkungslose Stellung das Schiebeglied (27) gegen den Widerstand seiner Belastungsfeder bzw. -federn (11) verschiebt.

5. Feststellvorrichtung nach wenigstens einem der vorhergehenden Ansprüche, dadurch gekennzeichnet, daß sich die Andrückfläche (23) an einem seitlichen, hakenartigen Ansatz (21) des Schwenkglieds (10) befindet, und der Haken die Andrückrolle (22) in der wirkungslosen Stellung des Schwenkglieds (10) umgreift.

6. Feststellvorrichtung nach wenigstens einem der vorhergehenden Ansprüche, dadurch gekennzeichnet, daß das Schwenkglied (10) in seiner Arbeitsstellung mittels eines Anschlags (19) arretiert ist.

7. Feststellvorrichtung nach wenigstens einem der Ansprüche 2 bis 6, dadurch gekennzeichnet, daß sich die Rastaufnahme (32) an einem im Gehäuse (20) od.dgl. quer zur Drehachse (13) des Schwenkglieds (10) verschiebbaren Rastglied (33) befindet.

8. Feststellvorrichtung nach wenigstens einem der vorhergehenden Ansprüche, dadurch gekennzeichnet, daß das Gehäuse (20) od.dgl. der Vorrichtung längsverschiebbar an der Führungsschiene (5) oder einem mit dieser verbundenen Zusatzprofil (45) gelagert sowie mittels einer Festsetzvorrichtung (46) in jeder Verschiebelage festsetzbar ist.

9. Feststellvorrichtung nach wenigstens einem der vorhergehenden Ansprüche, gekennzeichnet durch einen mit dem Schiebeglied (27) kuppelbaren Elektromagneten (53), dessen Kraftrichtung etwa derjenigen der Belastungsfeder bzw. -federn (11) entspricht, wobei das am Schwenkglied (10) wirkende, aus der Magnetkraft und gegebenenfalls der oder den Belastungsfedern resultierende, in Sperrichtung wirkende Drehmoment (12), das im entsperrenden Sinne wirkende Drehmoment aus der Schließfeder des Türschließers (4) übertrifft, während letzteres größer ist als ein gegebenenfalls vorhandenes Drehmoment allein aus der oder den Belastungsfedern (11).

10. Feststellvorrichtung nach wenigstens einem der vorhergehenden Ansprüche, gekennzeichnet durch einen Stromabnehmer (54), insbesondere am Gehäuse (20), der mit Leiterbahnen (55) an der Führungsschiene (5) oder einem Montageprofil (58) hierfür zusammenwirkt.

## Claims

1. Detent device for a door closer (4), in particular an upper door closer, having a sliding arm (6) of which the end at the fixed frame side supports a castor (7), a guide shoe or the like which can be displaced in a guide rail (5), there being mounted laterally relative to the guide track (15) of the castor (7) a spring-loaded pivot member (10) which projects into the displacement region of the castor or the like and comprises two riser slopes (16, 17) which are inclined in opposite directions and lie next to one another, wherein, moreover, the castor (7) or the like is urged against the second riser slope (17) by the closure spring of the door closer (4) after running over the first riser slope (16) in the open position to be locked wherein, furthermore, a torque (12), of the detent device, acting in the locking direction on the pivot member (10), exceeds the torque of the door closer (4) acting in the unlocking direction, and wherein, finally, a pressure roller (22) or the like, of a sliding member (27) slideably mounted on the housing (20) or the like of the device, abuts directly a pressure surface (23) or edge of the pivot member (10), which surface or edge faces in the opposite direction to the second riser slope (17), characterised in that one end of at least one loading spring (11) for the pivot member (10) abuts the sliding member (27), the other end of the spring being supported on the housing (20) or the like of the device; and in that the pressure roller (22) is retained non-displaceably on the sliding member (27), the torque (12) of the detent device acting in the locking direction on the pivot member (10) being generated at least by the loading spring or springs (11) of the pivot member.

2. Detent device according to Claim 1, characterised in that the pivot member (10) is in the form of a lever arm which is rotatably mounted on a base member, housing (20) or the like of the device and of which at least part of the longitudinal edge forms the two riser slopes (16, 17), the first riser slope (16) forming a larger angle (56) with the longitudinal axis of the guide rail (5) than the second riser slope (17) when the pivot member (10) is in the operating position; and in that the pivot member (10) is provided with a rearward projection (29) and is thus formed as a two-armed lever, the rearward projection forming one part of a locking device (31), for the inactive position, which part is in the form of a catch (30), the other part of which locking device (31) is provided with a catch receiving device (32), wherein the latter (32) can further be brought into the pivot region of the catch (30).

3. Detent device according to Claim 1 or 2, characterised in that the other end of the or of each loading spring (11) is supported via a pressure plate (42) on the housing (20) or the like, and the pressure plate (42) is mounted such that it can be displaced and secured on the housing (20) or the like, the pressure plate (42) being displaceable by means of a screw (43) mounted on the housing (20) or the like.

4. Detent device according to at least one of Claims 1 to 3, characterised in that the pressure surface (23) of the pivot member (10) extends in the operating position thereof such that it is inclined towards the longitudinal axis of the guide rail (5) in such a way that it displaces the sliding member (27) against the resistance of the loading spring or springs (11) thereof when the pivot member rotates into an inactive position.

5. Detent device according to at least one of the preceding claims, characterised in that the pressure surface (23) is located on a lateral, hook-like projection (21) of the pivot member (10), and the hook embraces the pressure roller (22) when the pivot member (10) is in the inactive position.

6. Detent device according to at least one of the preceding claims, characterised in that the pivot member (10) is locked in its operating position by means of a stop (19).

7. Detent device according to at least one of Claims 2 to 6, characterised in that the catch receiving device (32) is located on a catch member (33) which can be displaced in the housing (20) or the like transversely to the rotary shaft (13) of the pivot member (10).

8. Detent device according to at least one of the preceding claims, characterised in that the housing (20) or the like of the device is mounted such that it is longitudinally displaceable along the guide rail (5) or an additional profiled member (45) connected thereto, and can be secured in each displacement position by means of a securing device (46).

9. Detent device according to at least one of the preceding claims, characterised by an electromagnet (53) which can be coupled with the sliding member (27) and of which the direction of force corresponds approximately to that of the loading spring or springs (11), wherein the torque (12), which acts on the pivot member (10), which is produced by the magnetic force and optionally by the loading spring or springs, and which acts in the locking direction, exceeds the torque which acts in the unlocking direction and is produced by the closure spring of the door closer (4), whilst the latter is greater than a torque which can optionally be present and is produced exclusively by the loading spring or springs (11).

10. Detent device according to at least one of the preceding claims, characterised by a current collector (54), in particular on the housing (20), and cooperating with strip conductors (55) on the guide rail (5) or a profiled assembly part (58) therefor.

## Revendications

1. Dispositif d'arrêt pour un ferme-porte (4), notamment un ferme-porte supérieur, avec un bras glissant (6) dont l'extrémité côté dormant porte une roulette (7), patin ou similaire mobile en glissement dans une glissière (5), un élément pivotant (10) contraint par ressort étant monté à côté de la voie de glissement (15) de la roulette (7), élément qui pénètre dans la plage de glissement de la roulette ou similaire et présente deux plans inclinés de glissement (16, 17), qui se succèdent en descendant dans des directions opposées, la roulette (7) ou similaire, après avoir surmonté le premier plan incliné de glissement (16), étant pressé dans la position ouverte à arrêter, contre le second plan incliné de glissement (17), par le ressort de fermeture du ferme-porte (4), un couple de rotation (12) du dispositif d'arrêt, agissant dans le sens de verrouillage sur l'élément pivotant (10), étant supérieur au couple de rotation du ferme-porte (4) agissant dans le sens de déverrouillage, et un galet de pression (22) ou similaire, d'un élément coulissant (27) monté à translation sur le carter (20) ou similaire du dispositif, s'appliquant directement contre une face (23) ou arête de pression de l'élément pivotant (10), orientée à l'opposé du second plan incliné de glissement (17), **caracterisé** en ce qu'une des extrémités d'au moins un ressort de contrainte (11) pour l'élément pivotant (10) s'applique contre l'élément coulissant (27), ressort dont l'autre extrémité s'appuie contre le carter (20) ou similaire du dispositif, et en ce que le galet de pression (22) est maintenu sans possibilité de translation sur l'élément coulissant (27), le couple de rotation (12) du dispositif d'arrêt, agissant dans le sens de verrouillage sur l'élément pivotant (10), étant au moins produit par le ou les ressorts de contrainte (11) de l'élément pivotant (10).

2. Dispositif d'arrêt selon la revendication 1, **caractérisé** en ce que l'élément pivotant (10) est réalisé sous la forme d'un bras de levier, qui est monté à rotation sur un corps de base, carter (20) ou similaire du dispositif et forme les deux plans inclinés de glissement (16, 17) par au moins une partie de son arête longitudinale, le premier plan incliné de glissement (16) formant avec l'axe longitudinal de la glissière (5), dans la position de travail de l'élément pivotant (10), un plus grand angle (56) que le second plan incliné de glissement (17), et en ce que l'élément pivotant (10) est doté d'un appendice arrière (29) et donc réalisé sous la forme d'un levier à deux bras, l'appendice arrière constituant la première partie, en forme de cran d'arrêt (30), d'un mécanisme d'arrêt (31) pour la position inactive dont l'autre partie est dotée d'un logement de crantage (32), le logement de crantage (32) pouvant être amené dans la plage de pivotement du cran d'arrêt (30).

3. Dispositif d'arrêt selon la revendication 1 ou 2, **caractérisé** en ce que l'autre extrémité du ou de chaque ressort de contrainte (11) s'appuie par l'intermédiaire d'une plaque de pression (42) contre le carter (20) ou similaire et la plaque de pression (42) est montée avec possibilité de translation et de blocage sur le carter (20) ou similaire, la plaque de pression (42) pouvant être déplacée au moyen d'une vis (43) montée sur le carter (20) ou similaire.

4. Dispositif d'arrêt selon l'une quelconque des revendications 1 à 3**, caractérisé** en ce que la face de pression (23) de l'élément pivotant (10) s'étend, dans la position de travail de cet élément, sous une inclinaison telle par rapport à l'axe longitudinal de la glissière (5) que, lors de la rotation de l'élément pivotant dans une position inactive, elle déplace l'élément coulissant (27) contre la résistance du ou des ressorts de contrainte (11).

5. Dispositif d'arrêt selon l'une quelconque des revendications précédentes, **caractérisé** en ce que la face de pression (23) se trouve sur un appendice latéral du genre crochet (21) de l'élément pivotant (10), et le crochet s'engage autour du galet de pression (22) dans la position inactive de l'élément pivotant (10).

6. Dispositif d'arrêt selon l'une quelconque des revendications précédentes**, caractérisé** en ce que l'élément pivotant (10) est arrêté dans sa position de travail au moyen d'une butée (19).

7. Dispositif d'arrêt selon l'une quelconque des revendications 2 à 6, **caractérisé** en ce que le logement de crantage (32) se trouve sur un élément de crantage (33) mobile en translation, dans le carter (20) ou similaire, transversalement à l'axe de rotation (13) de l'élément pivotant (10).

8. Dispositif d'arrêt selon l'une quelconque des revendications précédentes, **caractérisé** en ce que le carter (20) ou similaire du dispositif est monté à translation longitudinale sur la glissière (5) ou sur un profilé supplémentaire (45) assemblé à cette dernière, et peut être immobilisé dans toute position de translation au moyen d'un mécanisme d'immobilisation (46).

9. Dispositif d'arrêt selon l'une quelconque des revendications précédentes, **caractérisé** par un électro-aimant (53), qui peut être accouplé à l'élément coulissant (27) et dont la direction de force correspond approximativement à celle du ou des ressorts de contrainte (11), le couple de rotation (12), agissant dans le sens de verrouillage sur l'élément pivotant (10) et résultant de la force magnétique et le cas échéant du ou des ressorts de contrainte, étant supérieur au couple de rotation du ressort de fermeture du ferme-porte (4) agissant dans le sens de déverrouillage, tandis que ce dernier couple est supérieur à un couple de rotation, éventuellement présent, résultant uniquement du ou des ressorts de contrainte (11).

10. Dispositif d'arrêt selon l'une quelconque des revendications précédentes, **caractérisé** par un collecteur de courant (54), notamment sur le carter (20), qui coopère avec des pistes conductrices (55) sur la glissière (5) ou sur un profilé de montage (58) pour cette dernière.
